# EUROPÄISCHE PATENTSCHRIFT

(11) **EP 2 609 271 B1**
(45) Veröffentlichungstag und Bekanntmachung des Hinweises auf die Patenterteilung: **18.05.2016**
(21) Anmeldenummer: 11733549.7
(22) Anmeldetag: 29.06.2011
(51) Int. Cl.: E05F 5/00, E05F 5/02, E05F 5/04

(54) **DÄMPFVORRICHTUNG FÜR MÖBELTEILE**
DAMPING DEVICE FOR FURNITURE PARTS
DISPOSITIF D'AMORTISSEMENT POUR PARTIES DE MEUBLE

(30) Priorität: 23.08.2010 AT 14032010
(43) Veröffentlichungstag der Anmeldung: 03.07.2013
(62) Teilanmeldung aus: 16000546.8
(73) Patentinhaber: Julius Blum GmbH, 6973 Höchst (AT)
(72) Erfinder: BRUNNMAYR, Harald, A-6912 Hörbranz (AT)
(74) Vertreter: Torggler & Hofinger Patentanwälte
(86) Internationale Anmeldenummer: PCT/AT2011/000284
(87) Internationale Veröffentlichungsnummer: WO 2012/024702

(56) Entgegenhaltungen:
- WO-A1-2009/094272
- WO-A1-2009/140706
- WO-A2-2010/075595
- AT-A1- 506 643

## Beschreibung

Die vorliegende Erfindung bezieht sich auf ein Möbelscharnier mit den Merkmalen des Oberbegriffs des Patentanspruchs 1.

Aus der WO 2009/140706 A1 der Anmelderin ist eine Dämpfvorrichtung bekannt geworden, wobei die Dämpfungsfunktion der Dämpfvorrichtung bei Nichtgebrauch über ein manuell zu verstellendes Schaltorgan deaktiviert werden kann. Bei diesem Dokument des Standes der Technik wird gemäß einer Ausführungsvariante der Zylinder des Lineardämpfers über das Schaltorgan arretiert, sodass der Kolben beim Dämpfungshub eine Relativbewegung zum feststehenden Zylinder ausführen kann, wodurch auch eine Dämpfwirkung generiert wird. Zur Deaktivierung der Dämpfungsfunktion wird hingegen das Schaltorgan verstellt, wodurch der Zylinder entriegelt wird. Wenn nun der Dämpfer mit Kraft beaufschlagt wird, so wird der Zylinder innerhalb eines Dämpfergehäuses verfahren, wobei jedoch aufgrund der fehlenden Relativbewegung zwischen Zylinder und Kolben auch keine Dämpfwirkung generiert wird. Nachteilig dabei ist, dass der Bauraum des Dämpfers aufgrund des verfahrbaren Zylinders relativ groß zu dimensionieren ist.

In der AT 506 643 A1 ist in den Figuren 9a-9d, Fig. 10a-10d und Fig. 11 ein Lineardämpfer mit einem Zylinder, einem Kolben und einer Kolbenstange gezeigt. Über ein verdrehbares Arretierelement kann dieses an mehreren vorgegebenen Raststufen am Zylinder eingehängt werden, sodass damit also auch der Rückstellweg der Kolbenstange 14 einstellbar begrenzbar ist. Der Lineardämpfer ist dabei auf den Scharnierarm des Möbelscharniers aufgesetzt.

In der WO 2010/075595 A2 ist ein Möbelscharnier mit einem Scharnierarm und einem Scharniertopf gezeigt, wobei eine Relativbewegung der Möbelscharniers durch einen Rotationsdämpfer dämpfbar ist. Durch ein Schaltorgan in Form eines Schalters, der quer zu einer Längsachse des Scharnierarmes verstellbar gelagert ist, kann die Dämpfungsfunktion des Rotationsdämpfers deaktiviert werden.

Aufgabe der vorliegenden Erfindung ist es daher, ein Möbelscharnier der eingangs erwähnten Gattung mit einer kompakteren Bauweise anzugeben.

Dies wird erfindungsgemäß durch die Merkmale des Patentanspruchs 1 gelöst. Weitere vorteilhafte Ausgestaltungen der Erfindung sind in den abhängigen Unteransprüchen angegeben.

Durch die Erfindung ist es also möglich, die Dämpfvorrichtung im vollständig eingefahrenen Zustand (d.h. wenn sich der Kolben im oder nahe des Bodenbereiches der Fluidkammer befindet) lösbar zu arretieren, wobei die deaktivierte bzw. komprimierte Dämpfvorrichtung eine sehr kompakte und platzsparende Stellung einnehmen kann. Ein Vorteil liegt hierbei darin, dass die deaktivierte Dämpfvorrichtung in ihrer Montagestellung verbleiben kann, wobei ein bewegbares Möbelteil oder bewegbar gelagertes Bauteil des Möbelscharniers den eingezogenen Dämpfer nicht beaufschlagen kann.

Die Dämpfvorrichtung ist in einem Innenhohlraum des Möbelscharniers anordenbar, wobei der Scharniertopf in bekannter Weise in einer - vorzugsweise kreisförmigen - Möbelstandardbohrung versenkbar ist. Die Dämpfvorrichtung ist dabei in Montagelage innerhalb des Hohlraumes des Scharniertopfes angeordnet, wobei die Dämpfvorrichtung ab einer vorgegebenen Relativstellung des Möbelscharniers von einem in den Scharniertopf eintauchbaren Gelenkhebel des Möbelscharniers beaufschlagbar ist. Die Dämpfvorrichtung kann aufgrund ihrer kompakten Deaktivierungsstellung im Scharniertopf verbleiben und kann in dieser deaktivierten Betriebsstellung auch nicht vom Gelenkhebel beaufschlagt werden. Die Schließbewegung und/oder die Öffnungsbewegung des Möbelscharniers erfolgt daher ungedämpft. Durch eine Verstellung des Arretierelementes ist die Dämpfungsfunktion wieder aktivierbar, indem die Arretierung des in die Fluidkammer vollständig eingefahrenen Kolbens wieder gelöst wird. Die Dämpfvorrichtung kann anschließend - beispielsweise mithilfe einer Rückstellfeder - wieder in eine für den nächsten Dämpfungshub vorgesehene Bereitschaftsstellung rückgestellt werden.

Gemäß einem Ausführungsbeispiel der Erfindung kann vorgesehen sein, dass der Kolben in Montagelage feststehend angeordnet ist und dass die Fluidkammer beim Dämpfungshub relativ zum feststehenden Kolben verschiebbar gelagert ist. Diese Konstruktion hat den Vorteil, dass ein die Fluidkammer aufnehmendes Gehäuse auch als Schieber zur Krafteinleitung verwendet werden kann. Selbstverständlich ist es in mechanischer Umkehr auch möglich, dass die Fluidkammer in Montagelage feststehend angeordnet ist und dass der Kolben beim Dämpfungshub relativ zur feststehenden Fluidkammer verschiebbar gelagert ist.

Gemäß der Erfindung ist vorgesehen, dass das Arretierelement als linear verschiebbarer Schalter mit wenigstens zwei Schaltstellungen ausgebildet ist, wobei in einer ersten Schaltstellung die Dämpfungswirkung der Dämpfvorrichtung aktiviert ist und in einer zweiten Schaltstellung die Dämpfungswirkung der Dämpfvorrichtung deaktiviert ist. Die Richtung der Verstellbewegung zwischen der ersten Schaltstellung und der zweiten Schaltstellung des Schalters verläuft relativ zur Richtung des Dämpfungshubes quer, vorzugsweise im Wesentlichen rechtwinklig. Auf diese Weise kann der Schalter quer zur Längsrichtung der Kolbenstange verstellt werden, ohne dass die Verstellbewegung des Schalters zu einer Relativbewegung zwischen Zylinder und Kolben führt. Ist die Dämpfvorrichtung im Scharniertopf eines Möbelscharniers eingesetzt, so kann der Schalter verstellt werden, ohne dass die Dämpfvorrichtung durch die Verstellung des Schalters aus der Montagelage geraten kann. Ein weiterer Vorteil ist der geringe Schaltweg des Schalters, der zur Aktivierung und Deaktivierung der Dämpfungsfunktion erforderlich ist.

Die Fluidkammer kann von einem Innenhohlraum eines Dämpfergehäuses oder vom Innenhohlraum eines Zylinders gebildet werden. Als Dämpfungsfluid kann Luft, Gas oder eine Flüssigkeit eingesetzt werden. Auch ist es möglich, eine Dämpfungswirkung durch Festkörperreibung zu generieren.

Zur Rückstellung der Dämpfvorrichtung in eine für den nächsten Dämpfungshub vorgesehene Bereitschaftsstellung kann es vorteilhaft sein, dass ein Rückstellmechanismus - vorzugsweise mit einer Rückstellfeder - vorgesehen ist, durch den der Kolben - auch nach gelöster Arretierung - wieder in eine ausgefahrene Endstellung relativ zur Fluidkammer bewegbar ist.

Das Möbelscharnier weist ein korpusseitiges Anschlagteil und einen damit gelenkig verbundenen Scharniertopf zur Befestigung an Möbelteilen auf, wobei die Dämpfvorrichtung in Montagelage im Wesentlichen vollständig innerhalb des Scharniertopfes angeordnet ist oder wobei die Dämpfvorrichtung - bei bereits miteinander gelenkig verbundenen Anschlagteil und Scharniertopf - von oben her in den Scharniertopf einsetzbar und innerhalb des Scharniertopfes anordenbar ist, wobei die Dämpfvorrichtung mit dem Scharniertopf über zusammenwirkende Befestigungsmittel in dieser Montagelage miteinander verbindbar ist.

Weitere Einzelheiten und Vorteile der vorliegenden Erfindung werden anhand der nachfolgenden Figurenbeschreibung erläutert. Dabei zeigt bzw. zeigen:
- Fig.1: eine perspektivische Darstellung eines Möbels mit einer Türe, welche über Möbelscharniere relativ zu einem Möbelkorpus verschwenkbar gelagert ist,
- Fig. 2a, 2b: perspektivische Darstellungen eines Möbelscharniers mit einer im Scharniertopf anzuordnenden Dämpfvorrichtung sowie mit einer im Scharniertopf angeordneten Dämpfvorrichtung,
- Fig. 3a-3c: die Dämpfvorrichtung in einer perspektivischen Darstellung sowie vergrößerte Darstellungen des Arretierelementes in zwei verschiedenen Schaltstellungen,
- Fig. 4a-4c: die Dämpfvorrichtung in einer Explosionsdarstellung, eine vergrößerte Detaildarstellung des Schiebers sowie das Arretierelement in einer perspektivischen Ansicht von unten,
- Fig. 5a-5c: Die Dämpfvorrichtung in verschiedenen Längsschnitten, wobei zeitliche Abfolgen des Arretiervorganges zur Deaktivierung der Dämpfungsfunktion dargestellt sind,
- Fig. 6a, 6b: ein Möbelscharnier mit einer im Scharniertopf integrierten Dämpfvorrichtung sowie eine vergrößerte Detaildarstellung hierzu,
- Fig. 7: die Dämpfvorrichtung mit einem Rückstellmechanismus in einer perspektivischen Schnittdarstellung.

Fig. 1 zeigt eine perspektivische Darstellung eines Möbels 1, wobei ein bewegbares Möbelteil 3 in Form einer Türe 3a über zwei oder mehrere Möbelscharniere 4 relativ zu einem Möbelkorpus 2 verschwenkbar gelagert ist. Die Möbelscharniere 4 weisen in bekannter Weise ein an einem Rahmen 2a zu befestigendes Anschlagteil 5 sowie einen mit dem Anschlagteil 5 schwenkbar verbundenen Scharniertopf 6 auf. Im Innenhohlraum 10 des Scharniertopfes 6 ist jeweils eine (hier nicht ersichtliche) Dämpfvorrichtung 9 gelagert, durch die eine Schließbewegung des Möbelscharniers 4 bis hin zu vollständig geschlossenen Endlage dämpfbar ist. Je nach Größe und Gewicht des bewegbaren Möbelteiles 3 kann die Dämpfleistung der Dämpfvorrichtungen 9 nicht entsprechend angepasst sein, d.h. dass bei zu stark vorhandener Dämpfleistung das bewegbare Möbelteil 3 entweder zu langsam oder gar nicht in die vollständige Schließstellung gelangen kann. Aus diesem Grund kann die Dämpfwirkung der Dämpfvorrichtungen 9 über eine Verriegelungsvorrichtung 15 vollständig deaktiviert werden. Hierbei kann es beispielsweise zweckmäßig sein, die Dämpfwirkung eines ersten Möbelscharniers 4 vollständig zu deaktivieren, während ein zweites Möbelscharnier 4 eine aktive Dämpfwirkung bereitstellt, welche eine gewünschte gedämpfte Schließbewegung des bewegbaren Möbelteiles 3 bis hin zur vollständigen Schließstellung ermöglicht.

Fig. 2a zeigt eine perspektivische Darstellung eines Möbelscharniers 4, wobei der Scharniertopf 6 über zumindest einen Gelenkhebel 7 schwenkbar mit dem Anschlagteil 5 in Form eines Scharnierarmes 5a verbunden ist. Über eine Federvorrichtung 8 kann das Möbelscharnier 4 in die vollständige Schließstellung und/oder in die vollständige Offenstellung bewegt werden. Zur Dämpfung dieser federunterstützten Bewegung in die Endlage(n) ist eine Dämpfvorrichtung 9 vorgesehen, welche ein Gehäuse 12 und einen relativ dazu bewegbaren Schieber 13 aufweist. Die Dämpfvorrichtung 9 ist entweder bereits ab Werk in den Innenhohlraum 10 des Scharniertopfes 6 eingesetzt oder kann in alternativer Weise - bei montiertem Anschlagteil 5 und Scharniertopf 6 - in nachrüstbarer Weise von oben her in den Scharniertopf 6 eingesetzt und innerhalb des Scharniertopfes 6 angeordnet werden, wobei die Dämpfvorrichtung 9 und der Scharniertopf 6 über zusammenwirkende Befestigungsmittel 11a, 11b in dieser Montagelage miteinander lösbar verbindbar sind. Im gezeigten Ausführungsbeispiel weist die Dämpfvorrichtung 9 erste Befestigungsmittel 11a in Form einer Führungsnut auf, welche mit am Scharniertopf 6 angeordneten Befestigungsmitteln 11 b in Form eines Befestigungszapfens lösbar verbindbar sind. Die Dämpfvorrichtung 9 weist eine Einführöffnung 14 auf, durch die der Befestigungszapfen 11 b in der Führungsnut 11 a anordenbar ist. Die Dämpfvorrichtung 9 weist zur Deaktivierung der Dämpfungsfunktion eine Verriegelungsvorrichtung 15 mit einem verstellbaren Arretierelement 15a in Form eines Schalters auf, durch den der Schieber 13 in der vollständig eingedrückten Stellung lösbar arretierbar ist.

Fig. 2b zeigt eine perspektivische Darstellung des Möbelscharniers 4 mit der Dämpfvorrichtung 9 in der Montagestellung. Die Dämpfvorrichtung 9 ist vollständig im Innenhohlraum 10 des Scharniertopfes 6 angeordnet. Bei der Schließbewegung des Möbelscharniers 4 trifft der Gelenkhebel 7 auf den Schieber 13 auf, wodurch der Dämpfungsvorgang eingeleitet wird. Im Zuge der weiteren Schließbewegung kann der Schieber 13 relativ zum Gehäuse 12 in eine vollständige Endlage eingedrückt werden, wobei diese Endlage durch die Verriegelungsvorrichtung 15 lösbar arretierbar ist. Der Schieber 13 ist in der Arretierstellung nicht mehr rückstellbar, wobei also die Dämpfwirkung deaktiviert ist.

Fig. 3a zeigt eine perspektivische Darstellung der Dämpfvorrichtung 9. Diese weist ein Gehäuse 12 und einen relativ dazu verschiebbaren Schieber 13 auf. Die Dämpfvorrichtung 9 ist als Lineardämpfer ausgebildet und umfasst eine Kolbenstange 17, welche mit dem Gehäuse 12 verbunden ist. Bei diesem Ausführungsbeispiel ist also vorgesehen, dass die Kolbenstange 17 (und damit ein mit der Kolbenstange 17 verbundener Kolben) in Montagelage feststehend angeordnet ist, während sich eine im Schieber 13 ausgebildete Fluidkammer relativ zu dieser feststehenden Kolbenstange 17 bewegt. Der Schieber 13 ist als Schiebekeil ausgebildet und weist eine schräge Anschlagfläche 16 auf, welche ab einer vorgegebenen Relativstellung des Möbelscharniers 4 vom Gelenkhebel 7 (Fig. 2b) beaufschlagbar ist. Fig. 3b zeigt eine vergrößerte Detaildarstellung des Arretierelementes 15a, welches als Schalter mit wenigstens zwei Schaltstellungen ausgebildet ist. In einer ersten Schaltstellung (Fig. 3b) ist die Dämpfungswirkung der Dämpfvorrichtung 9 aktiviert, während in einer zweiten Schaltstellung (Fig. 3c) die Dämpfungswirkung der Dämpfvorrichtung 9 deaktiviert ist.

Fig. 4a zeigt die Dämpfvorrichtung 9 in einer Explosionsdarstellung. Im Inneren des Schiebers 13 ist zumindest eine Fluidkammer ausgebildet, in der wenigstens ein (hier nicht ersichtlicher) Kolben mit einer Kolbenstange 17 verschiebbar gelagert ist. Gut erkennbar sind die Befestigungsmittel 11 a in Form von beidseitigen Führungsnuten, durch die der Schieber 13 beim Dämpfungshub relativ zu den Befestigungszapfen 11 b des Scharniertopfes 6 verschiebbar ist. Durch die Einführöffnung 14 kann der Befestigungszapfen 11 b in der Führungsnut 11 a angeordnet werden. Das Gehäuse 12 weist ein Lager 18 auf, an dem die Kolbenstange 17 zu befestigen ist. Am Schieber 13 ist ein erstes Feststellelement 19 angeordnet, welches in der eingedrückten Endstellung des Schiebers 13 relativ zu einem am Schalter 15a angeordneten, zweiten Feststellelement 20 feststellbar ist.

Fig. 4b zeigt eine vergrößerte Detaildarstellung des Schiebers 13, an dem ein erstes Feststellelement 19 in Form einer federnden Lasche ausgebildet ist. Fig. 4c zeigt das als Schalter ausgebildete Arretierelement 15a in einer perspektivischen Ansicht von unten. An der Unterseite des Arretierelementes 15a ist ein zweites, im Wesentlichen starres Feststellelement 20 angeordnet, durch welches das erste Feststellelement 19 des Schiebers 13 in der vollständig eingedrückten Endlage des Schiebers 13 feststellbar ist.

Fig. 5a-5c zeigen zeitliche Abfolgen der Arretierung zur Deaktivierung der Dämpfwirkung in verschiedenen Querschnitten. In Fig. 5a ist der Schieber 13 erkennbar, in dem eine Fluidkammer 21 ausgebildet ist und in der ein Kolben 22 mit der Kolbenstange 17 gelagert ist, welche im gezeigten Ausführungsbeispiel feststehend angeordnet sind. Bei der Schließbewegung des Möbelscharniers 4 trifft der Gelenkhebel 7 (Fig. 2b) auf die schräge Anschlagfläche 16 des Schiebers 13 auf, woraufhin der Schieber 13 relativ zum feststehenden Kolben 22 verschiebbar ist. Die Dämpfvorrichtung 9 kann auch bei ausgefahrenem Schieber 13 deaktiviert werden, indem zunächst das als Schalter ausgebildete Arretierelement 15a in die entsprechende Deaktivierungsstellung verstellt wird (Fig. 5a). Erkennbar ist das am Schieber 13 angeordnete Feststellelement 19 und das am Schalter 15a angeordnete Feststellelement 20. Beim Dämpfungshub trifft zunächst das am Schieber 13 angeordnete Feststellelement 19 auf das starre Feststellelement 20 des Schalters 15ä auf (Fig. 5a), wobei in der Deaktivierungsstellung des Schalters 15a das federnde Feststellelement 19 über das starre Feststellelement 20 hinweg verfahrbar ist, wobei das federnde Feststellelement 19 entgegen der Kraft seiner federnden Wirkung verbiegbar ist und das federnde Feststellelement 19 durch sein anschließendes Wiederaufschnappen relativ zum starren Feststellelement 20 feststellbar ist (Fig. 5c). In Fig. 5c ist also das am Schieber 13 angeordnete Feststellelement 19 arretiert, sodass der Schieber 13 - beispielsweise durch einen Rückstellmechanismus - nicht wieder ausfahrbar ist. Die Dämpfungswirkung der Dämpfvorrichtung 9 ist somit deaktiviert. Durch Überführen des Schalters 15a in eine Aktivierungsstellung wird das Feststellelement 19 wieder freigegeben, sodass der Schieber 13 wieder rückstellbar ist.

Fig. 6a zeigt einen Querschnitt eines Möbelscharniers 4 mit der Dämpfvorrichtung 9 in Montagelage. Das Möbelscharnier 4 weist einen als Scharnierarm 5a ausgebildeten - vorzugsweise L-förmigen - Anschlagteil 5 auf, der über einen Gelenkhebel 7 schwenkbar mit einem Scharniertopf 6 verbunden ist. Der Gelenkhebel 7 ist um eine scharniertopfseitige Drehachse 23 verschwenkbar gelagert. Fig. 6b zeigt eine vergrößerte Detailansicht des in Fig. 6a eingekreisten Bereiches. Gegen Ende der Schließbewegung trifft der Gelenkhebel 7 auf die schräge Anschlagfläche 16 des Schiebers 13 auf und verschiebt diesen relativ zum feststehenden Kolben 22. Der Dämpfungshub der Dämpfvorrichtung 9 verläuft im Wesentlichen rechtwinklig zur Drehachse 23. Durch den Schalter 15a ist der Schieber 13 in der eingedrückten Endstellung relativ zum Gehäuse 12 der Dämpfvorrichtung 9 arretierbar, wodurch die Dämpfungswirkung deaktivierbar ist.

Fig. 7 zeigt die Dämpfvorrichtung 9 in einem Längsschnitt. Innerhalb der Fluidkammer 21 ist der Kolben 22 mit der Kolbenstange 17 gelagert. Erkennbar ist ein außerhalb der Fluidkammer 21 gelegener Rückstellmechanismus 26 in Form zweier Rückstellfedern, welche sich einerseits an Anschlägen 24 des Gehäuses 12, andererseits an Gegenanschlägen 25 des Schiebers 13 abstützen. Durch den Rückstellmechanismus 26 kann der Schieber 13 nach erfolgtem Dämpfungshub wieder in eine für den nächsten Dämpfungshub vorgesehene Bereitschaftsstellung rückgestellt werden. Selbstverständlich ist es auch möglich, eine Rückstellfeder im Inneren der Fluidkammer 21 anzuordnen, welche einerseits am Boden 30 der Fluidkammer 21 und anderseits am Kolben 22 abstützbar ist und so den Kolben 22 wieder in die Bereitschaftsstellung drückt.

Die vorliegende Erfindung beschränkt sich nicht auf das gezeigte Ausführungsbeispiel, sondern erstreckt sich auf alle Varianten und technischen Äquivalente, welche in die Reichweite der nachfolgenden Ansprüche fallen. Auch sind die in der Beschreibung gewählten Lageangaben, wie z.B. oben, seitlich, usw. auf die unmittelbar dargestellte Figur bezogen und sind bei einer Lageänderung sinngemäß auf die neue Lage zu übertragen.

## Patentansprüche

1. Möbelscharnier (4), umfassend:
- ein Anschlagteil (5) zur Befestigung an einem Möbelkorpus (2),
- einen mit dem Anschlagteil (5) schwenkbar verbundenen Scharniertopf (6),
- eine in einem Innenhohlraum (10) des Scharniertopfes (6) anordenbare Dämpfvorrichtung (9) zur Dämpfung einer Bewegung eines bewegbar gelagerten Möbelteiles (3) oder eines bewegbar gelagerten Bauteiles des Möbelscharniers (4), wobei die Dämpfvorrichtung (9) ein Gehäuse (12) und einen relativ dazu verschiebbaren Schieber (13) umfasst, wobei im Gehäuse (12) oder im Schieber (13) eine Fluidkammer (21) mit einem darin angeordneten Kolben (22) ausgebildet ist, wobei eine Dämpfwirkung durch eine Relativbewegung zwischen Fluidkammer (21) und Kolben (22) erfolgt und wobei der Kolben (22) am Ende des Dämpfungshubes relativ zur Fluidkammer (21) eine eingedrückte Endstellung einnimmt,
**dadurch gekennzeichnet, dass** die Dämpfvorrichtung (9) zur Deaktivierung der Dämpfungswirkung eine Verriegelungsvorrichtung (15) mit einem manuell oder mit einem Werkzeug zu betätigenden Arretierelement (15a) aufweist, wobei durch das Arretierelement (15a) die Relativstellung zwischen der Fluidkammer (21) und dem Kolben (22) in der eingedrückten Endstellung lösbar arretierbar ist, wobei das Arretierelement (15a) als linear verschiebbarer Schalter mit wenigstens zwei Schaltstellungen ausgebildet ist, wobei in einer ersten Schaltstellung die Dämpfungswirkung der Dämpfvorrichtung (9) aktiviert ist und in einer zweiten Schaltstellung die Dämpfungswirkung der Dämpfvorrichtung (9) deaktiviert ist und dass die Richtung der Verstellbewegung zwischen der ersten Schaltstellung und der zweiten Schaltstellung des Schalters relativ zur Richtung des Dämpfungshubes quer, vorzugsweise im Wesentlichen rechtwinklig, verläuft, wobei am Schieber (13) wenigstens ein erstes Feststellelement (19) angeordnet ist, welches in der eingedrückten Endstellung des Kolbens (22) mit einem am Schalter angeordneten zweiten Feststellelement (20) feststellbar ist.

2. Möbelscharnier nach Anspruch 1, **dadurch gekennzeichnet, dass** der Kolben (22) in Montagelage feststehend angeordnet ist und dass die Fluidkammer (21) beim Dämpfungshub relativ zum feststehenden Kolben (22) verschiebbar gelagert ist.

3. Möbelscharnier nach Anspruch 1 oder 2, **dadurch gekennzeichnet, dass** das erste Feststellelement (19) federnd ausgebildet ist und dass das zweite Feststellelement (20) im Wesentlichen starr ausgebildet ist.

4. Möbelscharnier nach Anspruch 3, **dadurch gekennzeichnet, dass** der Schalter eine Deaktivierungsstellung aufweist, in der die Dämpfwirkung der Dämpfvorrichtung (9) deaktiviert ist, wobei in der Deaktivierungsstellung des Schalters das federnde Feststellelement (19) über das starre Feststellelement (20) hinweg verfahrbar ist, wobei das federnde Feststellelement (19) entgegen der Kraft seiner federnden Wirkung verbiegbar ist und das federnde Feststellelement (19) durch sein anschließendes Wiederaufschnappen relativ zum starren Feststellelement (20) feststellbar ist.

5. Möbelscharnier nach einem der Ansprüche 1 bis 4, **dadurch gekennzeichnet, dass** ein Rückstellmechanismus (26) - vorzugsweise mit zumindest einer Rückstellfeder - vorgesehen ist, durch den der Kolben (22) in eine ausgefahrene Endstellung relativ zur Fluidkammer (21) bewegbar ist.

6. Möbelscharnier nach einem der Ansprüche 1 bis 5, **dadurch gekennzeichnet, dass**
- die Dämpfvorrichtung (9) in Montagelage im Wesentlichen vollständig innerhalb des Scharniertopfes (6) angeordnet ist
oder dass
- die Dämpfvorrichtung (9) - bei bereits miteinander gelenkig verbundenen Anschlagteil (5) und Scharniertopf (6) - von oben her in den Scharniertopf (6) einsetzbar und innerhalb des Scharniertopfes (6) anordenbar ist, wobei die Dämpfvorrichtung (9) mit dem Scharniertopf (6) über zusammenwirkende Befestigungsmittel (11 a, 11 b) in dieser Montagelage miteinander verbindbar ist.

## Claims

1. A furniture hinge (4), including:
- a fitting member (5) to be fixed to a furniture carcass (2),
- a hinge cup (6) which is pivotally connected to the fitting member (5),
- a damping device (9) for damping a movement of a movably mounted furniture part (3) or of a movably mounted component of the furniture hinge (4), the damping device (9) can be arranged within an internal cavity (10) of the hinge cup (6), the damping device (9) has a housing (12) and slider (13) which is displaceable thereto, wherein accommodated within the housing (12) or within the slider (13) is fluid chamber (21) with a piston (22) disposed therein, wherein a damping action is produced by a relative movement between the fluid chamber (21) and the piston (22) and wherein the piston (22) assumes a pressed-in end position relative to the fluid chamber (21) at the end of the damping stroke,
**characterized in that** the damping device (9), for deactivation of the damping action, has a locking device (15) with an arresting element (15a) to be operated manually or with the aid of a tool, wherein by way of the arresting element (15a), the relative position between the fluid chamber (21) and the piston (22) can be releasably locked in the pressed-in end position, wherein the arresting element (15a) is in the form of a linearly displaceable switch having two switching positions, wherein in a first switching position, the damping action of the damping device (9) is activated and, in the second switching position, the damping action of the damping device (9) is deactivated, and wherein the direction of the displacement movement between the first switching position and the second switching position is transverse, preferably substantially parallel, to the direction of the damping stroke, wherein arranged on the slider (13) is a first fixing element (19) which, in the pressed-in end position, can be fixed with a second fixing element (20) arranged on the switch.

2. The furniture hinge according to claim 1, **characterized in that** the piston (22) is stationary in the mounting position and the fluid chamber (21) is displaceable relative to the piston (22) in the damping stroke.

3. The furniture hinge according to claim 1 or 2, **characterized in that** the first fixing element (19) is of a resilient configuration and that the second fixing element (20) is of a substantially rigid configuration.

4. The furniture hinge according to claim 3, **characterized in that** the switch has a deactivation position in which the damping action of the damping device (9) is deactivated, wherein in the deactivation position of the switch, the resilient fixing element (19) can pass over the rigid fixing element (20), wherein the resilient fixing element (19) is bendable against the force of its own resiliency until the resilient fixing element (19), by way of its subsequent snapping back action, can be fixed to the rigid fixing element (20).

5. The furniture hinge according to one of the claims 1 to 4, **characterized in that** a return mechanism (26), preferably with at least one return spring, is provided by which the piston (22) is movable into an extended end position relative to the fluid chamber (21).

6. The furniture hinge according to one of the claims 1 to 5, **characterized in that**
- the damping device (9) is disposed completely within the hinge cup (9) in the mounting position,
or that
- the damping device (9) - when the fitting member (5) and the hinge cup (6) are already pivotally connected to each other - can be inserted from above into the hinge cup (6) and can be arranged within the hinge cup (6), wherein the damping device (9), in this mounting position, can be fixed to the hinge cup (6) by cooperating fastening means (11 a, 11 b).

## Revendications

1. Charnière de meuble (4), comprenant :
- une partie formant butée (5) pour fixation à un corps de meuble (2),
- une cuvette de charnière (6) reliée de façon pivotante à la partie formant butée (5),
- un dispositif amortisseur (9) pouvant être disposé dans une cavité interne (10) de la cuvette de charnière (6) destiné à amortir un mouvement d'une partie de meuble (3) logée de façon mobile ou d'un élément logé de façon mobile de la charnière de meuble (4), dans lequel le dispositif amortisseur (9) comprend un carter (12) et un coulisseau (13) déplaçable par rapport à lui, dans lequel est conçue une chambre de fluide (21) dans le carter (12) ou dans le coulisseau (13) avec un piston (22) disposé à l'intérieur, dans lequel se produit un effet amortisseur par un mouvement relatif entre la chambre de fluide (21) et le piston (22) et dans lequel le piston (22), à la fin de la course d'amortissement, prend une position finale enfoncée par rapport à la chambre de fluide (21),
**caractérisée en ce que** le dispositif amortisseur (9) pour la désactivation de l'effet d'amortissement présente un dispositif de verrouillage (15) avec un élément d'arrêt (15a) à actionner manuellement ou avec un outil, dans lequel la position relative entre la chambre de fluide (21) et le piston (22) peut être arrêtée de façon amovible dans la position finale enfoncée par l'élément d'arrêt (15a), dans lequel l'élément d'arrêt (15a) est conçu comme un interrupteur déplaçable linéairement avec au moins deux positions de commutation, dans lequel dans une première position de commutation l'effet d'amortissement du dispositif amortisseur (9) est activé et dans une deuxième position de commutation, l'effet d'amortissement du dispositif amortisseur (9) est désactivé et **en ce que** le sens du mouvement de déplacement entre la première position de commutation et la deuxième position de commutation du commutateur passe transversalement, de préférence essentiellement orthogonalement, par rapport au sens de la course d'amortissement, dans lequel sur le coulisseau (13) est disposé au moins un premier élément de blocage (19), lequel peut être bloqué dans la position finale enfoncée du piston (22) avec un deuxième élément de blocage (20) disposé sur le commutateur.

2. Charnière de meuble selon la revendication 1, **caractérisée en ce que** le piston (22) est disposé de façon fixe dans la position de montage et **en ce que** la chambre de fluide (21), lors de la course d'amortissement, est logée de façon déplaçable par rapport au piston fixe (22).

3. Charnière de meuble selon la revendication 1 ou 2, **caractérisée en ce que** le premier élément de blocage (19) est conçu élastique et **en ce que** le deuxième élément de blocage (20) est conçu essentiellement rigide.

4. Charnière de meuble selon la revendication 3, **caractérisée en ce que** le commutateur présente une position de désactivation, dans laquelle l'effet amortisseur du dispositif amortisseur (9) est désactivé, dans laquelle dans la position de désactivation du commutateur, l'élément de blocage élastique (19) peut être déplacé par-dessus l'élément de blocage rigide (20), dans laquelle l'élément de blocage élastique (19) peut être déformé en opposition à la force de son effet élastique et l'élément de blocage élastique (19) peut être bloqué par son nouveau verrouillage par ressort consécutif par rapport à l'élément de blocage rigide (20).

5. Charnière de meuble selon l'une des revendications 1 à 4, **caractérisée en ce qu'**un mécanisme de rappel (26) - de préférence avec au moins un ressort de rappel - est prévu, par lequel le piston (22) est mobile dans une position finale déployée par rapport à la chambre de fluide (21).

6. Charnière de meuble selon l'une des revendications 1 à 5, **caractérisée en ce que**
- le dispositif amortisseur (9) est disposé dans la position de montage essentiellement intégralement à l'intérieur de la cuvette de charnière (6) ou en ce que
- le dispositif amortisseur (9) - lorsque la partie formant butée (5) et la cuvette de charnière (6) sont déjà reliées ensemble de façon articulée - peut être inséré par le haut dans la cuvette de charnière (6) et être disposé à l'intérieur de la cuvette de charnière (6), le dispositif amortisseur (9) pouvant être relié dans cette position de montage ensemble avec la cuvette de charnière (6) par l'intermédiaire de moyens de fixation interagissant (11a, 11b).
